# EUROPÄISCHE PATENTSCHRIFT

(11) **EP 0 317 494 B1**
(45) Veröffentlichungstag und Bekanntmachung des Hinweises auf die Patenterteilung: **27.12.1991**
(21) Anmeldenummer: 88730252.9
(22) Anmeldetag: 17.11.1988
(51) Int. Cl.: C10B 25/06

(54) **Koksofentür mit keramischem Schildaufbau**
Coke oven door with a ceramic shield construction
Porte de four à coke d'une construction à bouclier céramique

(30) Priorität: 17.11.1987 DE 3739452
(43) Veröffentlichungstag der Anmeldung: 24.05.1989
(73) Patentinhaber: Dr. C. Otto Feuerfest GmbH, 44874 Bochum (DE)
(72) Erfinder: Brandau, Lothar, D-4630 Bochum 1 (DE); Koschlig, Hans-Joachim Dr., D-4630 Bochum 5 (DE)
(74) Vertreter: Kaiser, Henning

(56) Entgegenhaltungen:
- DE-A- 2 943 857
- DE-A- 3 219 357
- DE-A- 3 447 187
- US-A- 2 480 241

## Beschreibung

Die Erfindung bezieht sich auf eine Koksofentür mit einem keramischen Schildaufbau, der unter Bildung eines als Gassammelraum dienenden Zwischenraumes mit Abstand zum eigentlichen Türkörper angeordnet ist.

In DE-OS 3447187 wird ein Türstopfen für Koksofentüren mit austauschbaren keramischen Platten beschrieben. Der Türstopfen oder Schildaufbau besteht aus mehreren übereinander angeordneten Frontplatten, die jeweils in einem mit der Frontplatte verbundenen Stahlrahmen gehalten werden, wobei jeder Stahlramen durch drei Trageisen mit Abstand von der Koksofentür gehalten wird. Jeder Stahlrahmen weist Halteanker auf, die als Verbindungselemente in die keramische Platte eingeformt sind. Angesichts der auftretenden Wärmebelastung ist die Befestigung der keramischen Platten mittels der Halteanker und Stahlrahmen als keine vorteilhafte Lösung anzusehen.

In DE-PS 2943857 ist eine feuerfeste Auskleidung vorgeschlagen worden, die aus mehreren Schichten aufgebaut ist, die mittels spezieller Anker zusammengehalten werden. Der mehrschichtige Aufbau mit speziell geformten Steinen ist sehr aufwendig und sieht keinen Gassammelkanal vor. Der Gassammelkanal ist jedoch als Druckentlastung zur Verringerung der durch die Türdichtung entweichenden Verkokungsgase von erheblicher Bedeutung.

Nach US 4,217,177 ist ein Gassammelkanal aus speziellen U-förmigen Platten aus feuerfestem Material vorgesehen. Die dargestellten U-förmigen Platten sind sehr aufwendig in der Herstellung.

Der Erfindung liegt die Aufgabe zugrunde, den keramischen Schildaufbau einer Koksofentür so zu verbessern, daß eine sichere Befestigung leicht auswechselbarer, einfach herzustellender Frontplatten erreicht wird, ohne daß bei der Herstellung dieser Frontplatten irgendwelche Befestigungsteile aus Metall oder aufwendige Ausnehmungen für spezielle Halterungselemente in die keramischen Platten eingeformt werden müssen.

Die Aufgabe wird gemäß dem Hauptanspruch dadurch gelöst, daß an schmalen einander gegenüberliegenden Seitenflächen ebener Frontplatten lösbare, klauenartige Halterungselemente angreifen. Die Seitenflächen weisen Einformungen oder Profilierungen von über die Länge der Seitenflächen gleichbleibendem Querschnitt, vorzugsweise in Form von Rillen mit einem U-förmigen Querschnitt mit abgerundeter Bodenfläche auf.

In diese Rille greifen die Halterungselemente ein, die vorzugsweise im Bereich der Angriffsflächen an die Platten in ihrer Formgebung auf die Form der Rille angepaßt insbesondere als Rund- oder Halbrundprofile ausgebildet sind. Durch die von den Halterungselementen ausgeübten Druckkräfte wird die Platte gehalten. Diese Befestigungsart der Frontplatten kommt den Festigkeitseigenschaften der keramischen und feuerfesten Werkstoffe entgegen, die dem hier notwendigen Druck ohne weiteres widerstehen können. Vorzugsweise werden die Frontplatten in einem Strangpreßverfahren hergestellt. Dabei ergeben sich die in die Seitenflächen eingeformten Rillen aus dem geeignet geformten Querschnitt der Strangpreßdüse. Die Platten werden nach dem Strangpreßen auf die gewünschte Länge geschnitten und ausschließlich getrocknet und gebrannt. Vorteilhaft ist es, die Rillen an den schmalen oberen und unteren Seitenflächen anzuordnen und in die Rillen Paare von Rundeisenstücken eingreifen zu lassen, von denen eines an einer von einem Trageisen bis zwischen die Frontplatten vorspringenden Fläche befestigt ist und das andere sich an einem zu dieser Fläche etwa parallelen Teil befindet, wobei die genannte Fläche und das zu ihr etwa parallele Teil durch eine Schraubverbindung auseinander gedrückt werden, die in dem Zwischenraum zwischen dem Schildaufbau und dem Türkörper an einem Trageisen angeordnet sein kann. Die Trageisen können aus Gußeisen oder aus einem warmfesten oder hitzebeständigen Stahl bestehen. Der Querschnitt der Trageisen weist eine für die Befestigung der Halterungselemente geeignete Form, etwa winkel-, kreis- oder ovalförmig, auf. Die etwa in Verlängerung des Trageisens zwischen benachbarte Frontplatten vorspringende Fläche unterstützt diese, wobei das in die Rille eingreifende Rundeisen eine Verschiebung verhindert. Das an der parallelen Fläche angeordnete Rundeisen übt dagegen eine Druckkraft von oben auf die untere Platte aus und hält diese fest. Die die Rundeisenstücke tragenden Teile sind hinreichend elastisch, um Wärmedehnungen der keramischen Platte auszugleichen. Zwischen zwei benachbarten Platten verbleibt ein Spalt, der durch eine Matte aus hitzebeständigem Faserstoff verschlossen wird und so groß ist, daß nach dem Lösen der Schraubverbindung eine Frontplatte aus dem Schildaufbau herausgenommen werden kann.

Die Frontplatten bestehen vorzugsweise aus einem keramischen Material mit niedrigem Ausdehnungskoeffizienten und hoher Temperaturwechselbeständigkeit. Als ein solches Material wird ein cordierithaltiger Werkstoff bevorzugt. Weiter kann vorgesehen werden, daß die keramischen Frontplatten auf ihrer der Kohle zugewandten Seite mit einem dichten glasigen Überzug versehen sind, dessen Wärmeausdehnung der des Materials der Platte angepaßt ist und der eine unerwünschte Graphitbildung auf der Oberfläche der Platte verhindert.

In DE-OS 3447187 wird vorgeschlagen, auf der Innenseite des Türkörpers eine Isolierung anzuordnen. In weiterer Ausgestaltung der vorliegenden Erfindung ist vorgesehen, auf dem Türkörper an seiner dem Zwischen- und Gassammelraum zugekehrten Seite wärmeisolierende Leichtsteinelemente anzuordnen. Zwischen den Leichsteinelementen und dem Türkörper kann eine Fasermatte eingelegt sein. Die Leichtsteinelemente sind zweckmäßigerweise mit Ausnehmungen für den Durchgang der Trageisen versehen. Sie bestehen vorzugsweise aus temperaturbeständigen Werkstoffen mit niedrigem Ausdehnungskoeffizienten. Vorzugsweise werden auch hier keramische Werkstoffe verwendet, die Cordierit enthalten.

Weitere Einzelheiten der erfindungsgemäßen Koksofentür ergeben sich aus den Unteransprüchen und werden nachstehend anhand der beigefügten vereinfachten Zeichnungen beschrieben.

Es zeigen

- Fig. 1: einen vertikalen Schnitt durch eine Koksofentür,
- Fig. 2: einen horizontalen Schnitt durch eine Koksofentür etwa entsprechend II-II in Fig. 1,
- Fig. 3: die Halterungselemente in ihrer Anordnung an zwei Platten, die hier teilweise und vertikal geschnitten dargestellt sind,
- Fig. 4: eine Ansicht auf die Frontseite einer Frontplatte,
- Fig. 5: eine Ansicht auf den oberen Abschnitt einer Schmalseite einer Frontplatte
- Fig. 6: einen horizontalen Schnitt durch eine Koksofentür mit anderer Ausbildung von Trageisen und Frontplatte,
- Fig. 7: einen teilweisen vertikalen Schnitt mit seitlicher Ansicht von Trageisen und Halterungselementen gemäß Fig. 6.

Fig. 1 zeigt eine Koksofentür mit dem Türkörper (1) und mit dem Schildaufbau zuzurechnenden, übereinander angeordneten, ebenen Frontplatten (2), die mit einem Abstand oder Zwischenraum (6) zum Türkörper mittels Halteeisen (3) befestigt sind. Zur Isolierung des Türkörpers sind Leichtsteinelemente (4) auf ihm angeordnet, wobei zwischen den Leichtsteinelementen (4) und dem Türköper eine vorzugsweise keramische Fasermatte (5) eingelegt ist. Zwischen je zwei Frontplatten (2) verbleibt ein Spalt (7), der durch eine nicht dargestellte Matte aus hitzebeständigem Faserstoff verschlossen werden kann. An den oberen und unteren Seiten der keramischen Platten sind Rillen (23) angeordnet (Fig. 4 und 5), in die Halterungselemente (11 und 13) hakenartig eingreifen. Diese Halterungselemente sind an den Trageisen (3) befestigt. Ferner sind an den Trageisen (3) Haltewinkel (17, 18) angebracht, die die Frontplatten (2) und die leichtsteinelemente (4) abstützen. Die Leichtsteinelemente (4) weisen Ausnehmungen auf, durch die die Trageisen (3) verlaufen.

Wie in Fig. 3 deutlicher gezeigt ist, geht von dem hier als Winkelprofil ausgebildeten Trageisen (3) eine Fläche (12) aus, an deren Ende ein Rundeisenstück (11) angeschweißt ist, welches in die Rille (23) an der unteren Schmalseite (22) der oberen Frontplatte (2) eingreift. Im Bereich der Fläche (12) weist die Unterseite der Frontplatten (2) eine Ausnehmung (24) (Fig. 4) für die Fläche (12) auf. Etwa parallel zu der Fläche (12) ist ein Teil (14) angeordnet. Das an seinem Ende befindliche Rundeisenstück (13) greift von oben in die obere Rille der unteren Platte (2) ein. Auch hier ist eine Ausnehmung (24) für das Teil (14) vorgesehen. Zwischen den Teilen (12, 14) ist ein Rundeisenstab (16) angeordnet und beispielsweise mit dem Teil (14) verschweißt. Mittels einer Schraubverbindung (15), die sich etwa an dem im Zwischenraum (6) befindlichen Ende des Teiles (14) zwischen der Fläche (12) bzw. dem horizontalen Schenkel des Trageisen (3) und dem Teil (14) befindet, kann das Rundeisenstück (13) gegen die untere Platte angedrückt werden. Die obere Platte (2) steht auf der Fläche (12), wird durch das Rundeisenstück (11) gegen Verschiebungen quer zu diesem Teil gesichert und durch ein in Fig. 3 nicht dargestelltes oberes Rundeisenstück (13) festgeklemmt und auch oben gegen Verschiebung oder Kippen gesichert. Auf diese Weise wird eine keramische Frontplatte (2) nur durch Druckkräfte eingespannt, ohne daß metallische Teile in die Platte selbst eingeformt werden müssen. Wenn eine Platte ausgewechselt werden muß, genügt es, wenigstens die Schraubverbindungen (15) zu lösen und das Rundeisenstück (13) hochzudrücken, bis es nicht mehr verriegelnd in die Rille (23) eingreift. Die auszuwechselnde Frontplatte (2) kann dann nach vorne abgekippt und/oder Anheben von den unteren Rundeisenstücken (11) abgenommen werden. Der Spalt (7) wird hierzu wenigstens in dem dem Zwischenraum (6) zugewandten Teil und auf der Länge der Rundeisenstücke (11, 13) so breit ausgebildet, daß die Entnahme einer Platte (2) möglich ist.

Parallel zu dem Rundstab (16), der beispielsweise an das Teil (14) angeschweißt ist, kann an dem Teil (12) ein weiterer Stab (29) angebracht sein, dessen Höhe jedoch niedriger als die des Rundstabes (16) ist. In der Anordnung gemäß Fig. 3 sichert der Stab (29) das Teil (14) mit dem Rundstab (16) gegen ein Verschieben in Richtung auf das Innere des Ofens, so daß also auch bei einem Bruch der Schraubverbindung (15) die betroffene Platte nicht ohne weiteres herauskippen kann. Der Stab (29) dient darüberhinaus zur Zentrierung des Teils (14) bei der Montage. Gegebenenfalls kann ein weiterer Stab auf der anderen Seite des Rundstabes (16) die Zentrierung bei der Montage erleichtern.

Die oberste der Frontplatten (2) wird durch ein Teil (14a) mit einem Rundeisenstück entsprechend dem Teil (14) gehalten, wobei hier jedoch das Teil (14a) mittels einer entsprechenden Schraubverbindung an einem Halteeisen (3) nur nach unten an die Oberseite der Frontplatte (2) angedrückt wird.

Fig. 5 zeigt eine bevorzugte Ausführungsform der keramischen Frontplatte (2), bei der die obere Schmalseite (21) beidseitig der etwa U-förmigen Rille (23) zwei Abschnitte (21a, 21b) aufweist. Dabei ist der Abstand (d) so bemessen, daß durch lösen der Schraubverbindung (15) (Fig. 3) und hochklappen des Teils (14) (Fig. 3) bis das Teil (14) gegen die Fläche (12) (Fig. 3) anliegt, das Halterungselement (13) (Fig. 3) aus der Rille (23) so weit hinausbewegt wird, daß die Frontplatte (2) in Richtung ihrer Frontfläche gekippt und herausgehoben werden kann. Zur Aufnahme von haken- oder klauenförmigen Halterungselementen (11, 13) kann der eine Schenkel des etwa U-förmigen Querschnittes entgegen dem zweiten Schenkel in geeigneter Weise geneigt sein.

Während die Fig. 1 und 2 als Trageisen (3) Paare von Winkelprofilen vorbestimmter Länge zeigen, können die Trageisen (3) auch in bekannter Weise mehrteilig ausgeführt werden, so daß die Breite des Zwischenraumes je nach Bedarf einstellbar ist. In einer nicht dargestellten, bevorzugten Ausführung bestehen die Trageisen aus gegossenen runden Profilen.

In einer weiteren, nicht dargestellten, bevorzugten Ausführungsform bestehen die Halterungselemente und/oder die Haltewinkel oder entsprechende Flächen aus Gußeisen.

Fig. 6 und 7 zeigen Trageisen (30) von anderer Ausbildung. Hier werden hochkant stehende Flacheisen, etwa bügel- oder halbkreisförmig verwendet, wobei sie in ihrem mittleren Teil die Frontplatte (2) zum Zwischenraum (6) hin abstützen. Unter den in Fig. 6 abgeschrägt dargestellten Ecken wird die Fläche (12) angeschweißt, die zugleich die Ecken versteift und eine Verbindung zu den Haltewinkeln (17) schafft. Unter der Fläche (12) befindet sich das Teil (14) in der gemäß Fig. 3 dargestellten Anordnung.

Fig. 6 zeigt außerdem eine andere Ausbildung der Frontplatten (2), deren vertikale Schmalseiten (25), die hier mit einem Winkel größer als 90 Grad an die der Kohle zugewandte Frontseite anschließen. Dies ergibt eine konische Ausbildung der Schildplatte, die ein einfacheres Einsetzen der Türen bei verringerten Randspalten ermöglicht. Die konische Ausführung kann vorteilhafterweise durch die Schnittführung beim Ablängen des stranggepreßten Profils erzeugt werden.

Durch die Wahl von cordierithaltigem Material für die keramischen Frontplatten, die die Schildplatte bilden, wird ein niedriger Ausdehnungskoeffizient erreicht, so daß auch hierdurch die Randspalte zum die Tür umgebenden Mauerwerk kleiner als beispielsweise bei Metallschilden gewählt werden können.

Die der Isolierung des Türkörpers (1) dienenden Leichsteine (4) können aus gesondert angefertigten Leichtsteinelementen mit Ausnehmungen, die an den Querschnitt der Trageisen angepaßt sind, für die Trageisen (3,30) bestehen, oder die Isolierung wird aus genormten Formaten aufgebaut. Auch für die Leichtsteine wird ein keramisches Material mit geringem Ausdehnungskoeffizienten bevorzugt, dem Cordierit zugesetzt ist.

Die im Strangpreßverfahren hergestellten Frontplatten weisen eine durch das Strangpreßen mit dem nachfolgenden Trocknen und Brennen verbesserte keramische Struktur auf. Die vorgesehenen Halterungselemente, beispielsweise in Form der dargestellten Rundeisenstücke (11, 13), vermeiden Wärmespannungen zwischen keramischem und metallischem Material. Außerdem ermöglichen sie ein sehr einfaches Auswechseln einzelner Frontplatten.

Bei einer ausgeführten Konstruktion der erfindungsgemäßen Koksofentür betrug die Größe der erfindungsgemäß verwendeten keramischen Frontplatten in der Dicke etwa 80 mm in der Höhe etwa 450 mm und in der Breite etwa 500 mm, bei einer Gesamthöhe der an der Tür übereinander angeordneten Platten von mehr als 4.000 mm. Dabei richteten sich die Abmessungen der Platten nach den Abmessungen der Ofentür. Andere Abmessung sind ohne weiteres möglich.

Der Schildaufbau ist nicht nur für Koksofentüren vorteilhaft, sondern kann auch bei anderen industriell eingesetzten Ofentüren mit und ohne Gaskanal verwendet werden.

## Patentansprüche

1. Koksofentür mit einem an Trageisen befestigten keramischen Schildaufbau, bestehend aus einer Anzahl auswechselbarer keramischer Frontplatten (2), die zur Bildung eines als Gassammelkanal dienenden Zwischenraumes (6) in bestand zu dem mit einer Isolierschicht versehenen Türkörper (1) angeordnet sind, dadurch gekennzeichnet, daß die Frontplatten (2) mittels an gegenüberliegenden schmalen Seitenflächen (21, 22) der Frontplatten (2) angreifenden, lösbaren Halterungselementen (11, 12, 13, 14) gehalten werden, wobei die Halterungselemente (11, 12, 13, 14) an den Trageisen (3, 30) angeordnet und gegen die schmalen Seitenflächen (21, 22) andrückbar sind und die schmalen Seitenflächen Einformungen in Form einer über die Länge der schmalen Seitenfläche verlaufenden Rille (23) aufweisen, in die Halterungselemente (11, 13), mit an die Rillenform angepaßter Formgebung eingreifen.

2. Koksofentür nach Anspruch 1, dadurch gekennzeichnet, daß die keramischen Frontplatten (2) an ihren schmalen oberen und unteren Seitenflächen (21, 22) je eine über die Länge dieser Seitenflächen verlaufende Rille (23) mit abgerundeter Bodenfläche aufweisen und daß in die Rillen (23) Paare von Rundeisenstücken (11, 13) eingreifen, von denen eines (11) an einer vom Trageisen (3, 30) bis zwischen die Frontplatten (2) vorspringenden und die auf ihr ruhende Frontplatte (2) stützende Fläche (12) befestigt und das andere (13) an einem zu dieser Fläche (12) etwa parallelen Teil (14) angebracht ist, wobei die Rundeisenstücke (13, 14) durch wenigstens eine im Zwischenraum (6) befindliche Schraubverbindung (15) auseinander und in die Rillen (23) zweier benachbarter Frontplatten (2) hineingedrückt werden.

3. Koksofentür nach Anspruch 1 oder 2, dadurch gekennzeichnet, daß der Spalt (7) zwischen benachbarten Frontplatten (2) und die Tiefe der Rille (23) so groß sind, daß nach Lösen der Schraubverbindung (15) eine der Frontplatten (2) abgenommen werden kann.

4. Koksofentür nach Anspruch 3, dadurch gekennzeichnet, daß der Spalt (7) zwischen zwei benachbarten keramischen Frontplatten (2) durch eine Matte aus hitzebeständigem Faserstoff verschlossen wird.

5. Koksofentür nach einem oder mehreren der Ansprüche 1 bis 4 dadurch gekennzeichnet, daß die Frontplatten (2) aus einem keramischen Material mit niedrigem Ausdehnungskoeffizienten und hoher Temperaturwechselbeständigkeit, vorzugsweise aus cordierithaltigem Werkstoff besteht.

6. Koksofentür nach einem oder mehreren der Ansprüche 1 bis 5, dadurch gekennzeichnet, daß die keramischen Frontplatten (2) mit einem dichten, glasigen Überzug auf ihrer der Kohle zugewandten Seite versehen sind.

7. Koksofentür nach einem oder mehreren der Ansprüche 1 bis 6, dadurch gekennzeichnet, daß an der dem Türkörper (1) zugekehrten Seite des Zwischenraumes (6) wärmeisolierende Leichtsteinelemente (4) insbesondere aus temperaturwechselbeständigen Werkstoffen mit niedrigen Ausdehnungskoeffizenten vorzugsweise mit Cordierit angeordnet sind, die Ausnehmungen für den Durchgang der Trageisen (3, 30) aufweisen, wobei vorzugsweise zwischen den Leichtsteinelementen (4) und dem Türkörper (1) eine Fasermatte (5) eingelegt ist.

8. Koksofentür nach einem oder mehreren der Ansprüche 1 bis 7, dadurch gekennzeichnet, daß als Trageisen (3) senkrecht zum Türkörper (1) angeordnete Profile von winkelförmigem Querschnitt am Türkörper (1) befestigt sind, an denen die Halterungselemente (11, 12, 13, 14) und Haltewinkel (17, 18) angeordnet sind und innerhalb des Zwischenraumes (6) zwischen der vorspringenden Fläche (12) und dem zu ihr etwa parallelen Teil (14) ein Rundstab (16) angebracht ist und das etwa parallele Teil (14) mittels einer nahe dem freien Ende dieses Teils (14) angreifenden Schraube (15) gegen die Fläche (12) anziehbar ist, um die Rundeisenstücke (11, 13) gegen die benachbarten Platten (2) auseinanderzudrücken.

9. Koksofentür nach einem oder mehreren der Ansprüche 1 bis 7, dadurch gekennzeichnet, daß als Trageisen (30) ein halbkreis- oder bügelförmig gebogenes Flacheisen verwendet ist, an dem die Halterungselemente (11, 12, 13, 14) und Haltewinkel (17, 18) angeordnet sind.

10. Koksofentür nach einem oder mehreren der Ansprüche 1 bis 7, dadurch gekennzeichnet, daß die Trageisen (3, 30) und/oder die Halterungselemente (11, 12, 13, 14) und/oder die Haltewinkel (17, 18) aus Gußeisen sind, wobei vorzugsweise die Halterungselemente (13, 14) ein Gußteil bilden und wenigstens die Halterungselemente (11, 12) als Bestandteile der Trageisen (3, 30) ausgeführt sind.

11. Koksofentür nach einem oder mehreren der Ansprüche 1 bis 10, dadurch gekennzeichnet, daß die vertikalen Schmalseiten (25) der Frontplatten (2) konisch ausgebildet sind und an die der Kohle zugewandte Frontseite mit einem Winkel von mehr als 90 Grad anschließen.

## Claims

1. Coke oven door with a ceramic shield construction mounted on iron supports, comprising a plurality of interchangeable ceramic front panels (2) spaced from the door body (1), which is provided with an insulating layer, so as to form a cavity (6), which serves as a gas collecting channel, characterised in that the front panels (2) are retained by means of detachable retaining elements (11, 12, 13, 14), which engage with oppositely situated narrow lateral faces (21, 22) of the front panels (2), the retaining elements (11, 12, 13, 14) being disposed on the iron supports (3, 30) and being biassed towards the narrow lateral faces (21, 22), the narrow lateral faces having moulded indentations in the form of a groove (23), which extends over the length of the narrow lateral face, the retaining elements,(11, 13) engaging in said groove with a configuration which is adapted to the shape of the groove.

2. Coke oven door according to claim 1, characterised in that the ceramic front panels (2) are each provided, on their narrow upper and lower lateral faces (21, 22), with a respective groove (23) which extends over the length of these lateral faces and has a rounded base face, and in that pairs of round iron portions (11, 13) engage in the grooves (23), one of said portions (11) being mounted on a face (12), which protrudes from the iron support (3, 30) to between the front panels (2) and supports the front panel (2) resting thereon, and the other portion (13) being attached to a portion (14), which extends substantially parallel to this face (12), the round iron portions (13, 14) being pressed apart and into the grooves (23) of two adjacent front panels (2) by means of at least one screw connection (15) situated in the cavity (6).

3. Coke oven door according to claim 1 or 2, characterised in that the gap (7) between adjacent front panels (2) and the depth of the groove (23) is sufficient to enable one of the front panels (2) to be removed after the screw connection (15) has been released.

4. Coke oven door according to claim 3, characterised in that the gap (7) between two adjacent ceramic front panels (2) is closed by a mat of heat-resistant fibre material.

5. Coke oven door according to one or more of claims 1 to 4, characterised in that the front panels (2) are formed from a ceramic material with a low coefficient of expansion and a high resistance to temperature changes, and are preferably formed from a cordierite-containing material.

6. Coke oven door according to one or more of claims 1 to 5, characterised in that the ceramic front panels (2) are provided with a tight, vitreous coating on their surface facing the coal.

7. Coke oven door according to one or more of claims 1 to 6, characterised in that heat-insulating lightweight stone elements (4), especially those formed from materials which are resistant to temperature changes and have a low coefficient of expansion, preferably with cordierite, are disposed on the side of the cavity (6) facing the door body (1) and have recesses for the iron supports (3, 30) to pass therethrough, a fibre mat (5) being preferably inserted between the lightweight stone elements (4) and the door body (1).

8. Coke oven door according to one or more of claim 1 to 7, characterised in that profiles of angular cross-section, which are disposed vertically relative to the door body (1), are mounted on the door body (1) as iron supports (3), on which the retaining elements (11, 12, 13, 14) and retaining brackets (17, 18) are disposed, and a round rod (16) is attached internally of the cavity (6) between the protruding face (12) and the portion (14) which extends substantially parallel thereto, and the substantially parallel portion (14) is tightenable towards the face (12) by means of a screw (15), which engages close to the free end of this portion (14), in order to force the round iron portions (14) apart and towards the adjacent panels (2).

9. Coke oven door according to one or more of claims 1 to 7, characterised in that a semi-circular or bow-shaped flat iron plate is used as the iron support (30), on which the retaining elements (11, 12, 13, 14) and retaining brackets (17, 18) are disposed.

10. Coke oven door according to one or more of claims 1 to 7, characterised in that the iron supports (3, 30) and/or the retaining elements (11, 12, 13, 14) and/or the retaining brackets (17, 18) are formed from cast iron, the retaining elements (13, 14) preferably comprising a casting, and at least the retaining elements (11, 12) being component parts of the iron supports (3, 30).

11. Coke oven door according to one or more of claims 1 to 10, characterised in that the vertical narrow sides (25) of the front panels (2) have a conical configuration and communicate with the front end facing the coal at an angle of more than 90 degrees.

## Revendications

1. Porte de four à coke comportant une structure de bouclier en céramique fixée à des supports métalliques, formée d'un certain nombre de plaques frontales (2) en céramique échangeables qui, en vue de former un espace intermédiaire (6) servant de canal collecteur de gaz, sont disposées à une certaine distance du corps de porte (1) pourvu d'une couche isolante, caractérisée en ce que les plaques frontales (2) sont retenues à l'aide d'éléments de fixation (11, 12, 13, 14) détachables et en prise contre des surfaces latérales étroites opposées (21, 22) des plaques frontales (2), étant précisé que les éléments de fixation (11, 12, 13, 14) sont disposés au niveau des supports métalliques (3, 30) et aptes à être pressés contre les surfaces latérales étroites (21, 22), et les surfaces latérales étroites possèdent des creux ayant la forme d'une rainure (23) qui s'étend sur la longueur de la surface latérale étroite et dans laquelle viennent en prise des éléments de fixation (11, 13) dont la forme est adaptée à celle de la rainure.

2. Porte de four à coke selon la revendication 1, caractérisée en ce que les plaques frontales (2) en céramique possèdent chacune, sur leurs surfaces latérales étroites supérieures et inférieures (21, 22), une rainure (23) s'étendant sur la longueur de ces surfaces latérales et comportant une surface de fond arrondie, et en ce que des paires de fers ronds (11, 13) viennent en prise dans les rainures (23), l'un (11) des éléments étant fixé au niveau d'une surface faisant saillie, à partir du support métallique (3, 30), entre les plaques frontales (2), et supportant la plaque frontale (2) posée sur elle, et l'autre élément (13) étant monté sur un élément (14) sensiblement parallèle à cette surface (12), moyennant quoi les fers ronds (13, 14) peuvent être écartés l'un de l'autre par pression grâce à une ou plusieurs liaisons par vissage (15) située dans l'espace intermédiaire (6), et introduits par pression dans les rainures (23) de deux plaques frontales (2) voisines.

3. Porte de four à coke selon la revendication 1 ou 2, caractérisée en ce que la fente (7) prévue entre des plaques frontales (2) voisines et la profondeur de la rainure (23) sont suffisamment grandes pour que l'une des plaques frontales (2) puisse être enlevée après desserrage de la liaison par vissage (15).

4. Porte de four à coke selon la revendication 3, caractérisée en ce que la fente (7) prévue entre deux plaques frontales (2) en céramique voisines est obturée par un mat de matière fibreuse réfractaire.

5. Porte de four à coke selon l'une au moins des revendications 1 à 4, caractérisée en ce que les plaques frontales (2) se composent d'un matériau céramique à faible coefficient de dilatation et à résistance aux chocs thermiques élevée, de préférence d'un matériau à base de cordiérite.

6. Porte de four à coke selon l'une au moins des revendications 1 à 5, caractérisée en ce que les plaques frontales (2) en céramique sont pourvues, sur leur face orientée vers le charbon, d'une épaisse couche de revêtement vitrifiée.

7. Porte de four à coke selon l'une au moins des revendications 1 à 6, caractérisée en ce qu'il est prévu, sur la face de l'espace intermédiaire (6) orientée vers le corps de porte (1), des éléments en brique réfractaire légère (4) calorifuges, notamment en matériau résistant aux chocs thermiques et présentant un faible coefficient de dilatation, de préférence en cordiérite, qui possèdent des creux destinés au passage des supports métalliques (3, 30), un mat de fibres (5) étant inséré de préférence entre les éléments en brique légère (4) et le corps de porte (1).

8. Porte de four à coke selon l'une au moins des revendications 1 à 7, caractérisée en ce que les supports métalliques (3) consistent en profilés à section transversale de forme angulaire qui sont disposés perpendiculairement au corps de porte (1) et fixés à celle-ci, et au niveau desquels les éléments de fixation (11, 12, 13, 14) et des équerres de fixation (17, 18) sont disposés et une barre ronde (16) est montée à l'intérieur de l'espace intermédiaire (6), entre la surface (12) faisant saillie et l'élément (14) sensiblement parallèle à celle-ci, et l'élément sensiblement parallèle (14) est apte à être serré contre la surface (12) à l'aide d'une vis (15) en prise près de l'extrémité libre de cet élément (14), pour écarter par pression les fers ronds (11, 13) contre les plaques voisines (2).

9. Porte de four à coke selon l'une au moins des revendications 1 à 7, caractérisée en ce que le support métallique (30) consiste en un fer plat courbé en demi-cercle ou en étrier, sur lequel sont disposés les éléments de fixation (11, 12, 13, 14) et les équerres de fixation (17, 18).

10. Porte de four à coke selon l'une au moins des revendications 1 à 7, caractérisée en ce que les supports métalliques (3, 30) et/ou les éléments de fixation (11, 12, 13, 14) et/ou les équerres de fixation (17, 18) sont en fonte, les éléments de fixation (13, 14) formant de préference une pièce moulée en fonte et les éléments de fixation (11, 12), au moins, étant réalisés comme des éléments constitutifs des supports métalliques (3, 30).

11. Porte de four à coke selon l'une au moins des revendications 1 à 10, caractérisée en ce que les chants verticaux (25) des plaques frontales (2) ont une configuration conique et sont reliés à la face frontale dirigée vers le charbon suivant un angle supérieur à 90°.
